# EUROPÄISCHE PATENTSCHRIFT

(11) **EP 1 826 328 B1**
(45) Veröffentlichungstag und Bekanntmachung des Hinweises auf die Patenterteilung: **26.11.2008**
(21) Anmeldenummer: 07003090.3
(22) Anmeldetag: 14.02.2007
(51) Int. Cl.: E04B 1/41

(54) **Befestigungsanordnung**
Fastening assembly
Agencement de fixation

(30) Priorität: 24.02.2006 DE 102006008658
(43) Veröffentlichungstag der Anmeldung: 29.08.2007
(73) Patentinhaber: fischerwerke GmbH & Co. KG, 72178 Waldachtal (DE); HILTI Aktiengesellschaft, 9494 Schaan (LI)
(72) Erfinder: Grün, Jürgen, 79268 Bötzingen (DE); Wohlgethan, Rainer, 79639 Grenzach-Wyhlen (DE); Bourgund, Ulrich, 88138 Weissenberg (DE); Vogel, Martin, 79286 Glottertal (DE); Dienst, Clemens, 79341 Kenzingen (DE); Pusill-Wachtsmuth, Peter, 88131 Lindau (DE); Mallée, Rainer, 72178 Waldachtal (DE)
(74) Vertreter: Suchy, Ulrich Johannes

(56) Entgegenhaltungen:
- EP-A- 1 033 455
- EP-B1- 0 835 355
- US-A- 3 316 574
- DATABASE WPI Week 199709 Derwent Publications Ltd., London, GB; AN 1997-100247 XP002433398 -& WO 97/01686 A1 (FYFE CO LLC) 16. Januar 1997 (1997-01-16)

## Beschreibung

Die Erfindung betrifft eine Befestigungsanordnung am Rand eines steinartigen Bauwerksteils mit den Merkmalen des Oberbegriffs des Anspruchs 1 sowie ein Verfahren zur Herstellung einer derartigen Befestigungsanordnung mit den Merkmalen des Oberbegriffs des Anspruchs 6. Mit "steinartig" ist ein Werkstoff aus Stein, Ziegel, Beton, auch Gasbeton, und dgl. gemeint. Insbesondere handelt es sich um Beton. Mit "Bauwerksteil" wird zum Ausdruck gebracht, dass die Befestigung an einem Bauwerk erfolgt. Die Erläuterung der Erfindung erfolgt anhand Beton ohne die Erfindung auf diesen Werkstoff zu beschränken.

Es ist bekannt, Bauteile mit beispielsweise Dübeln oder Ankern in einem Bohrloch in einem Bauwerksteil zu befestigen, d.h. im Bauwerksteil zu verankern. Bei einer Querbeanspruchung der Verankerung ist eine mögliche Versagensart ein Spalten des Bauwerksteils. Insbesondere bei einer randnahen Verankerung ist die Gefahr eines Spaltens des Bauwerksteils hoch. Durch einen ausreichenden Randabstand der Verankerung wird das Risiko eines Versagens durch Spalten des Bauwerksteils vermieden oder jedenfalls verringert. Das Risiko des Spaltens des Bauwerksteils ist besonders groß bei einer Verankerung mit Spreizdübeln aufgrund der Spreizkraft. Günstiger, aber regelmäßig aufwendiger sind spreizdruckfreie Verankerungen. Ein typischer Anwendungsfall einer randnahen Verankerung mit hoher Querkraft ist die Verankerung von Geländern.

Das Patent US-A 3,316,574 offenbart eine Dehnfuge einer Straßenbrücke, bei der ein elastisches Dehnungselement in stufenförmigen Taschen einander zugewandter Enden von Betonplatten einliegt. Befestigt ist das Dehnelement mit Betonankern in seinen Randbereichen. Unter dem Dehnelement kann ein S-förmig abgekantes blech als reibungsmindernde Unterlage angeordnet sein, das an den Betonankern befestigt ist. Die Unterlage ist stoffschlüssig im Bereich der Betonankern am Bauwerksteil angebracht und reicht bis zum Rand des Bauwerksteils. Es offenbart eine Befestigungsanordnung bzw. ein Verfahren zur Herstellung einer Befestigungsanordnung, die bzw. das die Merkmale des Oberbegriffes des Anspruchs 1 bzw. 5 aufweist.

Die europäische Patentanmeldung EP-A 1 033 455 offenbart das Aufkleben eines Karbonfaserbandes auf die Unter- und Zugseite eines Betonbalkens. Um ein Abplatzen des Betons an den Enden des Karbonfaserbandes zu verhindern, schlägt die Erfindung eine Verankerung mit einer Stahlplatte vor, die mit vier Durchsteckbolzen verschraubt ist, die im Beton verankert sind. Eine Verringerung einer Spaltwirkung oder einer Spaltgefahr der Gewindebolzen wird dadurch nicht erreicht.

Das europäische Patent EP-B1 0 835 355 offenbart die Verbindung von Betonteilen eines Brückenbauwerks mit Gewebestreifen. Die Gewebestreifen können in Kehlbereichen mit Gewindebolzen befestigt sein, die durch Balken des Bauwerks gesteckt sind. Die Gewindebolzen entfalten keinerlei Spaltwirkung, der Betonbalken wird nicht gegen Spaltung gesichert.

Der Erfindung liegt die Aufgabe zugrunde, eine Befestigungsanordnung vorzuschlagen, die das Risiko des Versagens durch Spalten des Bauwerksteils bei randnaher Verankerung verringert.

Diese Aufgabe wird erfindungsgemäß durch die Merkmale des Anspruchs 1 und des Anspruchs 5 gelöst. Die erfindungsgemäße Befestigungsanordnung weist eine Verstärkung auf, die durch Kleben im Bereich der Verankerung am Bauwerksteil angebracht ist und bis zu einem Rand des Bauwerksteils reicht. Die Verstärkung nimmt Zugkräfte des Bauwerksteils auf, die durch auf die Verankerung einwirkende Querkräfte und ggf. durch eine Spreizwirkung der Verankerung im Bauwerksteil wirken. Die Zugspannungen im Bauwerksteil und damit die Gefahr einer Spaltung sind verringert. Der Stoffschluss zwischen Verstärkung und Bauwerksteil verteilt eine Übertragung der im Bauwerksteil wirkenden Kräfte auf die Verstärkung und umgekehrt über die Fläche der Verstärkung und wird deswegen als günstig für die Kraftübertragung angesehen. Außerdem ist die Anbringung der Verstärkung ohne Bohren oder sonstige Schwächung des Bauwerksteils möglich. Die erfindungsgemäße Befestigungsanordnung ist selbstverständlich auch im Bereich einer Ecke eines Bauwerksteils möglich, wo zwei Ränder aufeinander stoßen.

Eine Ausgestaltung der Erfindung sieht eine Faserverstärkung als Verstärkung vor. Beispielsweise ist eine Fasermatte (Gelege, Gewebe, Gewirk, Gestrick etc.) auf das Bauwerksteil aufgeklebt. Insbesondere ist eine Faserrichtung quer zum Rand des Bauwerksteils vorgesehen. Durch die Faserverstärkung wird eine hohe Zugbelastbarkeit der Verstärkung erreicht. Außerdem passt sich die Faserverstärkung an die Oberfläche des Bauwerksteils an.

Vorzugsweise erstreckt sich die Verstärkung in einer Richtung von der Verankerung weg vom Rand des Bauwerksteils nach innen. Durch eine großflächige und weit nach innen reichende Verstärkung wird die Gefahr des Spaltens des Bauteils verringert. Eine Weiterbildung der Erfindung sieht vor, dass die Verstärkung um eine Kante am Rand des Bauwerksteils auf eine Randfläche reicht, die einer Verankerungsfläche benachbart ist. Die Verankerungsfläche ist die Fläche, in der die Verankerung angebracht ist. Indem die Verstärkung auch auf der Randfläche aufgebracht ist und auf die Verankerungsfläche reicht, wird die Gefahr eines Spaltens des Bauteils weiter verringert.

Das erfindungsgemäße Verfahren mit den Merkmalen des Anspruchs 5 sieht vor, dass die Verstärkung in einem die Verankerung umgebenden Bereich am Bauwerksteil aufgeklebt wird, bis zum Rand des Bauwerksteils reicht und dass die Verankerung in der Verstärkung im Bauwerksteil angebracht wird. Vorzugsweise, jedoch nicht zwingend, wird zuerst die Verstärkung und danach die Verankerung angebracht.

Die Erfindung wird nachfolgend anhand eines in der Zeichnung dargestellten Ausführungsbeispiels näher erläutert. Die einzige Figur zeigt eine perspektivische Darstellung einer erfindungsgemäßen Befestigungsanordnung.

Die in Figur 1 dargestellte, erfindungsgemäße Befestigungsanordnung 1 ist am Rand eines Bauwerksteils 2 angeordnet. Das Bauwerksteil 2 besteht aus Beton, der armiert sein kann. Das Bauwerksteil 2 kann beispielsweise eine Balkon- oder Terrassenplatte oder der Übergang von einer Dach- zu einer Wandfläche sein. Eine Oberseite des Bauwerksteils 2 wird zur Erläuterung der Erfindung nachfolgend als Verankerungsfläche 3 bezeichnet werden, weil in ihr eine Verankerung 4 erfindungsgemäß angebracht ist. Eine über eine Kante 5 angrenzende Fläche des Bauwerksteils 2 wird nachfolgend als Randfläche 6 bezeichnet werden. Die Kante 5 und die Randfläche 6 stellen einen Rand der Verankerungsfläche 3 und des Bauwerksteils 2 dar.

Die Verankerung 4 weist einen Anker 7 in Form einer Gewindestange auf. Der Anker 7 ist in einem in der Zeichnung nicht sichtbaren Bohrloch im Bauwerksteil 2 mittels eines Kunstharzmörtels verankert, d.h. stoffschlüssig befestigt. Grundsätzlich ist auch eine andere Verankerung mit beispielsweise einem (Spreiz-)Dübel oder einem Hinterschnittanker möglich (nicht dargestellt). Die Verankerung ist randnah angeordnet, worunter ein Randabstand von etwa 30 mm bis 50 mm zu verstehen ist. Auch bei einem größeren (oder auch kleineren) Randabstand ist die erfindungsgemäße Befestigungsanordnung möglich. Randnah im Sinne der Erfindung ist weniger als absoluter Randabstand zu verstehen als vielmehr durch die Gefahr eines Spaltens des Bauwerksteils 2 bei einer Querbeanspruchung des Ankers 7 bestimmt, also durch die Gefahr eines Abplatzens eines Bruchstücks vom Bauwerksteil 2 zusammen mit dem Anker 7 infolge einer Querbeanspruchung mit dem Anker 7. Bei großem Randabstand besteht diese Gefahr nicht oder ist jedenfalls sehr gering.

Im Bereich der Verankerung 4 ist eine Verstärkung 8 stoffschlüssig am Bauwerksteil 2 angebracht. Die Verstärkung 8 ist eine Faserverstärkung, sie weist eine Fasermatte (Fasergelege) 9 auf. Die Fasern können beispielsweise Glas-, Kohle-, Kunststoff- oder Metallfasern sein. Die Fasermatte 9 umgibt die Verankerung 4, sie ist um die Kante 5 auf die Randfläche 6 des Bauwerksteils 2 umgelegt. Auf der Verankerungsfläche 3 reicht die Fasermatte 9 von der Kante 5, also vom Rand des Bauwerksteils 2, über die Verankerung 4 hinweg nach innen. Die Fasermatte 9 ist mit dem Kunstharzmörtel 10 getränkt und durch ihn mit dem Bauwerksteil 2 stoffschlüssig verbunden. Befindet sich die Verankerung 4 im Bereich einer Ecke des Bauwerksteils 2, wird die Verstärkung 8 von der Verankerungsfläche 3 auf beide angrenzenden, die Ecke bildenden Randflächen gelegt und aufgeklebt (nicht dargestellt). Die Verankerung 4 dient beispielsweise zur Befestigung eines nicht dargestellten Geländers, sie kann einer quer zum Rand oder vom Rand weg gerichteten Querbeanspruchung ausgesetzt sein. Die Verstärkung 8 verringert das Risiko eines Spaltens des Bauwerksteils 2 bei einer solchen Querbeanspruchung der Verankerung 4, die Verankerung 4 kann näher am Rand des Bauwerksteils 2 angeordnet werden.

Die Herstellung der Befestigungsanordnung 1 erfolgt erfindungsgemäß, indem die Fasermatte 9 auf die Verankerungsfläche 3 und die Randfläche 6 aufgeklebt, ein Loch für die Ankerstange 7 gebohrt und die Ankerstange 7 mit einem Kunstharzmörtel im Bohrloch verankert wird. Es kann auch umgekehrt zuerst die Verankerung 4 hergestellt und anschließend die Verstärkung 8 auf das Bauwerksteil 2 aufgeklebt werden. Eine Faserrichtung wird vorzugsweise so gewählt, dass Fasern der Verstärkung 8 in etwa rechtwinklig zur Kante 5, also zum Rand des Bauwerksteils 2, verlaufen.

## Patentansprüche

1. Befestigungsanordnung am Rand eines steinartigen Bauwerksteils (2), mit einer randnahen Verankerung (4) im Bauwerksteil (2), wobei das Bauwerksteil (2) eine stoffschlüssig angebrachte Verstärkung (8) Im Bereich der Verankerung (4) aufweist, wobei die Verstärkung (8) bis zum Rand (5, 6) des Bauwerksteils (2) reicht, **dadurch gekennzeichnet, dass** die Verstärkung (8) durch Kleben im Bereich der Verankerung (4) am Bauwerksteil (2) angebracht ist.

2. Befestigungsanordnung nach Anspruch 1, **dadurch gekennzeichnet, dass** die Verstärkung (8) eine Faserverstärkung aufweist.

3. Befestigungsanordnung nach Anspruch 1, **dadurch gekennzeichnet, dass** die Verstärkung (8) bis auf eine Randfläche (6) des Bauwerksteils (2) reicht, die einer Verankerungsfläche (3), in der die Verankerung (4) angebracht ist, benachbart ist.

4. Befestigungsanordnung nach Anspruch 1, **dadurch gekennzeichnet, dass** sich die Verstärkung (8) von der Verankerung (4) aus vom Rand (5, 6) des Bauwerksteils (2) weg erstreckt.

5. Verfahren zur Herstellung einer Befestigungsanordnung am Rand (5, 8) eines steinartigen Bauwerksteils (2), mit einer randnahen Verankerung (4) im Bauwerksteil (2), wobei die Verankerung (4) randnah im Bauwerksteil (2) angebracht und im Bereich der Verankerung (4) eine Verstärkung (8) stoffschlüssig am Bauwerksteil (2) angebracht wird, die bis zum Rand (5, 6) des Bauwerksteils (2) reicht, **dadurch gekennzeichnet, dass** die Verstärkung (8) durch Kleben im Bereich der Verankerung (4) am Bauwerksteil (2) angebracht wird.

## Claims

1. Fixing arrangement in the edge region of a stone-like building element (2), having a close-to-edge anchoring (4) in the building element (2), the building element (2) having a reinforcement (8) attached by a bonded connection in the region of the anchoring (4), the reinforcement (8) extending as far as the edge region (5, 6) of the building element (2), **characterized in that** the reinforcement (8) is attached to the building element (2) by adhesive bonding in the region of the anchoring (4).

2. Fixing arrangement according to claim 1, **characterized in that** the reinforcement (8) has a fibre reinforcement.

3. Fixing arrangement according to claim 1, **characterized in that** the reinforcement (8) extends as far as an edge face (6) of the building element (2) that adjoins an anchoring surface (3) in which the anchoring (4) is mounted.

4. Fixing arrangement according to claim 1, **characterized in that** the reinforcement (8) extends, from the anchoring (4), away from the edge region (5, 6) of the building element (2).

5. Method of producing a fixing arrangement in the edge region (5, 6) of a stone-like building element (2), having a close-to-edge anchoring (4) in the building element (2), the anchoring (4) being mounted in the building element (2) close to the edge, and a reinforcement (8) being attached to the building element (2) by a bonded connection in the region of the anchoring (4), which reinforcement (8) extends as far as the edge region (5. 6) of the building element (2), **characterized in that** the reinforcement (8) is attached to the building element (2) by adhesive bonding in the region of the anchoring (4).

## Revendications

1. Agencement de fixation placé sur le bord d'un élément de construction (2) offrant la structure de la pierre, comportant un système d'ancrage (4) situé dans ledit élément de construction (2), à proximité dudit bord, ledit élément de construction (2) présentant un renforcement (8) solidarisé matériellement dans la région dudit système d'ancrage (4), ledit renforcement (8) s'étendant jusqu'au bord (5, 6) de l'élément de construction (2), **caractérisé par le fait que** le renforcement (8) est rapporté par collage sur l'élément de construction (2) dans la région du système d'ancrage (4).

2. Agencement de fixation selon la revendication 1, **caractérisé par le fait que** le renforcement (8) présente un renfort fibreux.

3. Agencement de fixation selon la revendication 1, **caractérisé par le fait que** le renforcement (8) s'étend jusque sur une surface marginale (6) de l'élément de construction (2) qui est voisine d'une surface d'ancrage (3) dans laquelle le système d'ancrage (4) est intégré.

4. Agencement de fixation selon la revendication 1, **caractérisé par le fait que** le renforcement (8) part du système d'ancrage (4), en s'éloignant du bord (5, 6) de l'élément de construction (2).

5. Procédé d'instauration d'un agencement de fixation sur le bord (5, 6) d'un élément de construction (2) offrant la structure de la pierre, comportant un système d'ancrage (4) situé dans ledit élément de construction (2), à proximité dudit bord, sachant que ledit système d'ancrage (4) est intégré dans l'élément de construction (2) à proximité du bord, et sachant qu'un renforcement (8), s'étendant jusqu'au bord (5, 6) de l'élément de construction (2), est rapporté matériellement sur ledit élément de construction (2) dans la région dudit système d'ancrage (4), **caractérisé par le fait que** le renforcement (8) est rapporté par collage sur l'élément de construction (2) dans la région du système d'ancrage (4).
